# EUROPÄISCHE PATENTANMELDUNG

(11) **EP 4 596 820 A1**
(43) Veröffentlichungstag der Anmeldung: **06.08.2025**
(21) Anmeldenummer: 24219356.3
(22) Anmeldetag: 12.12.2024
(51) Int. Cl.: E05B 79/06, E05B 85/10

(54) **GRIFFBAUGRUPPE FÜR EIN KRAFTFAHRZEUG UND VERFAHREN ZUM MONTIEREN EINES TÜRGRIFFS**

(30) Priorität: 30.01.2024 DE 102024200812
(71) Anmelder: Volkswagen Aktiengesellschaft, 38440 Wolfsburg (DE)
(72) Erfinder: Kirchhoff, Yannis, 38118 Braunschweig (DE)

(57) **Zusammenfassung**

Die vorliegende Erfindung betrifft eine Griffbaugruppe (1) für ein Kraftfahrzeug, aufweisend eine Türgriffmechanik (2) und einen an der Türgriffmechanik (2) bewegbar gehaltenen Türgriff (3), wobei der Türgriff (3) zur Anordnung in einer Ausnehmung (4) einer Fahrzeugtür (5) des Kraftfahrzeugs unter Ausbildung eines umlaufenden Spalts zwischen dem Türgriff (3) und einer Ausnehmungsinnenseite (6) der Ausnehmung (4) ausgebildet ist. An einer umlaufenden Griffaußenkante (7) des Türgriffs (3) ist eine verformbar ausgebildete Ausrichtvorrichtung (8) zum seitlichen Ausrichten des Türgriffs (3) zur Ausnehmung (4) angeordnet. Ferner betrifft die Erfindung ein Verfahren zum Montieren eines Türgriffs (3) an einer Fahrzeugtür (5) für ein Kraftfahrzeug.

## Beschreibung

Die vorliegende Erfindung betrifft eine Griffbaugruppe für ein Kraftfahrzeug sowie ein Verfahren zum Montieren eines Türgriffs an einer Fahrzeugtür für ein Kraftfahrzeug.

Es sind unterschiedliche Betriebsmittel zum Montieren von Türgriffmodulen mit einem versteckten Türgriff sowie einer Türgriffmechanik an einer Griffausnehmung eines Türblechs einer Fahrzeugtür eines Kraftfahrzeugs bekannt. Derartige Ausrichtvorrichtungen weisen beispielsweise eine Abdeckplatte zum Abdecken des Türgriffs sowie mehrere senkrecht von der Abdeckplatte abstehende, einstückig mit der Abdeckplatte ausgebildete, flexible Zentrierstifte auf, über welche die Abdeckplatte an einer Sichtseite des Türgriffs lagegenau anordenbar ist. Über die Zentrierstifte ist zudem eine Dichtungsvorrichtung um den Türgriff herum in definierter Lage unter Ausbildung eines Spalts anordenbar. In diesem Zustand ist das Türgriffmodul von einer Fahrzeugtürinnenseite der Fahrzeugtür durch die Griffausnehmung durchführbar und unter Beibehaltung eines Spalts lagegenau am Türblech anordenbar sowie an diesem fixierbar, beispielsweise über Schrauben. Anschließend ist die Ausrichtvorrichtung von einer Fahrzeugtüraußenseite der Fahrzeugtür abnehmbar. Eine derartige Ausrichtvorrichtung ist beispielsweise aus den Dokumenten CN 106 499 272 B sowie CN 110 485 838 A bekannt.

Aus dem Dokument CN 218 406 994 U ist eine Ausrichtvorrichtung zum Ausrichten eines Türgriffs für eine Fahrzeugtür bekannt. Die Ausrichtvorrichtung weist mehrere Fixiermittel zum Fixieren der Ausrichtvorrichtung an dem Türgriff auf. Über federnd gelagerte Zentriermittel der Ausrichtvorrichtung ist der Türgriff zu einer Griffaufnahme der Fahrzeugtür ausrichtbar. Eine solche Ausrichtvorrichtung hat den Nachteil, dass die Befestigung am Türgriff und Demontage vom Türgriff nach dem Ausrichten sehr aufwendig ist. Das Dokument DE 10 2009 045 874 A1 offenbart eine Griffvorrichtung für eine Fahrzeugtür, die ein von einer Fahrzeugtürinnenseite anordenbares erstes Griffmodul und ein von einer Fahrzeugtüraußenseite anordenbares zweites Griffmodul aufweist. Die Griffmodule weisen Rast- und Gegenrastelemente auf, die miteinander in Eingriff bringbar sind, um die Griffmodule zueinander auszurichten. Eine zusätzliche gezielte Ausrichtung der Griffmodule zur Fahrzeugtür ist nicht vorgesehen.

Das Dokument WO 2023 / 158 025 A1 offenbart eine Griffbaugruppe für ein Kraftfahrzeug, bei welchem eine Ausrichtvorrichtung für einen Montagevorgang auf einem Türgriff angeordnet ist und diesen von einer Griffaußenseite abdeckt. Der Türgriff ist an einer Griffdurchführung eines Türblechs anordenbar und beim Heranbewegen über die Ausrichtvorrichtung am Türblech ausrichtbar. Nach Befestigen der Griffbaugruppe am Türblech ist die Führungsabdeckung entfernbar. Durch die Führungsabdeckung ist ein gleichmäßig ausgebildeter Spalt zwischen dem Türgriff und dem Türblech gewährleistet.

Aus dem Dokument CN 114 278 168 A ist eine Griffbaugruppe mit einer an einem Griffrahmen gehaltenen Griffabdeckung bekannt. Über eine Vielzahl von in die Griffbaugruppe integrierten, kleinen Ausrichtelementen ist eine definierte mehrachsige Ausrichtung der Komponenten beim Zusammensetzen sowie bei der Montage in einer Griffdurchführung eines Türblechs unterstützt. Das Dokument EP 4 023 846 A1 offenbart eine Griffbaugruppe, bei welcher ein Toleranzausgleich zwischen Befestigungslöchern und Befestigungsbolzen über eine integrierte Ausrichtvorrichtung gewährleistet ist. Das Dokument CN 113 216 768 A betrifft eine Griffbaugruppe, bei welcher Ausrichtnuten an einer Unterseite des Türgriffs ausgebildet sind. Eine separate, von einer Fahrzeugtüraußenseite zuführbare Ausrichtvorrichtung ist in einen Spalt zwischen dem Türgriff und der Fahrzeugtür derart einführbar, dass diese in die Ausrichtnuten eingreift und somit eine Ausrichtung des Türgriffs zur Fahrzeugtür im Zusammenspiel mit zusätzlichen, an einer Türgriffmechanik angeordneten Fanghaken bewirkt. Nach der Montage ist die Ausrichtvorrichtung wieder aus dem Spalt entfernbar.

Bekannte Griffbaugruppen haben den Nachteil, dass eine Ausrichtung der Bauteile weiterhin sehr aufwendig ist und eine genaue manuelle Positionierung der zu fügenden Bauteile erforderlich ist. Bei flexibel ausgebildeten Ausrichtvorrichtungen können die mitunter sehr filigran ausgebildeten Zentriervorrichtungen leicht verbiegen und sind daher nur bedingt wiederverwendbar.

Es ist daher Aufgabe der vorliegenden Erfindung, die voranstehend beschriebenen Nachteile bei einer Griffbaugruppe für ein Kraftfahrzeug zu beheben oder zumindest teilweise zu beheben. Insbesondere ist es Aufgabe der vorliegenden Erfindung, eine Griffbaugruppe für ein Kraftfahrzeug und ein Verfahren zum Montieren eines Türgriffs an einer Fahrzeugtür für ein Kraftfahrzeug zu schaffen, die auf eine einfache und kostengünstige Art und Weise ein sicheres Ausrichten der Bauteile gewährleisten und/oder einen reduzierten Materialaufwand erfordern.

Die voranstehende Aufgabe wird durch die Patentansprüche gelöst. Demnach wird die Aufgabe durch eine Griffbaugruppe für ein Kraftfahrzeug mit den Merkmalen des unabhängigen Anspruchs 1 sowie durch ein Verfahren zum Montieren eines Türgriffs an einer Fahrzeugtür für ein Kraftfahrzeug mit den Merkmalen des nebengeordneten Anspruchs 10 gelöst. Weitere Merkmale und Details der Erfindung ergeben sich aus den Unteransprüchen, der Beschreibung und den Zeichnungen. Dabei gelten Merkmale und Details, die im Zusammenhang mit der erfindungsgemäßen Griffbaugruppe beschrieben sind, selbstverständlich auch im Zusammenhang mit dem erfindungsgemäßen Verfahren und jeweils umgekehrt, sodass bezüglich der Offenbarung zu den einzelnen Erfindungsaspekten stets wechselseitig Bezug genommen wird beziehungsweise werden kann.

Gemäß einem ersten Aspekt der Erfindung wird die Aufgabe durch eine Griffbaugruppe für ein Kraftfahrzeug gelöst. Die Griffbaugruppe weist eine Türgriffmechanik und einen an der Türgriffmechanik bewegbar gehaltenen Türgriff auf, wobei der Türgriff zur Anordnung in einer Ausnehmung einer Fahrzeugtür des Kraftfahrzeugs unter Ausbildung eines umlaufenden Spalts zwischen dem Türgriff und einer Ausnehmungsinnenseite der Ausnehmung ausgebildet ist. Erfindungsgemäß ist an einer umlaufenden Griffaußenkante des Türgriffs eine verformbar ausgebildete Ausrichtvorrichtung zum seitlichen Ausrichten des Türgriffs zur Ausnehmung angeordnet.

Die Griffbaugruppe weist die Türgriffmechanik auf, die über Befestigungsvorrichtungen, wie beispielsweise Schrauben, Bolzen, Niete oder dergleichen, an der Fahrzeugtür befestigbar ist. Der Türgriff ist an der Türgriffmechanik befestigt und über die Türgriffmechanik bewegbar gehalten, sodass die Türgriffmechanik über den Fahrzeuggriff betätigbar ist. Die Türgriffmechanik kann eine Schließvorrichtung zum Schließen und Öffnen der Fahrzeugtür oder eine Kopplungsvorrichtung zum mechanischen Koppeln mit einer Schließvorrichtung zum Schließen sowie Öffnen der Fahrzeugtür aufweisen.

Der Türgriff ist zur derartigen Anordnung in der Ausnehmung der Fahrzeugtür ausgebildet, dass zwischen dem Türgriff und der Ausnehmungsinnenseite der Ausnehmung ein umlaufender Spalt, vorzugsweise mit konstanter Spaltbreite, ausgebildet ist. Der Spalt ist vorzugsweise zwischen der umlaufenden Griffaußenkante des Türgriffs und der Ausnehmungsinnenseite ausgebildet. Unter einer Griffaußenkante wird im Rahmen der Erfindung beispielsweise eine umlaufende Seite des Türgriffs verstanden. Die Griffaußenkannte kann auch als Rundung ausgebildet sein. Ferner kann die Griffaußenkante auch einen plattenförmigen Abschnitt aufweisen. Vorzugsweise ist der Türgriff über die Türgriffmechanik gezielt zwischen einer versteckten Position, in welcher der Türgriff beispielsweise fluchtend zur Ausnehmung der Fahrzeugtür angeordnet sein kann, und einer herausgefahrenen Position, in welcher der Türgriff zur Fahrzeugtüraußenseite aus der Ausnehmung vorsteht, beispielsweise zur besseren Betätigbarkeit des Türgriffs durch einen Benutzer der Fahrzeugtür, bewegbar ausgebildet.

Die Ausrichtvorrichtung ist an der umlaufenden Griffaußenkante des Türgriffs angeordnet. Vorzugsweise erstreckt sich die Ausrichtvorrichtung entlang der gesamten umlaufenden Griffaußenkante des Türgriffs. Die Ausrichtvorrichtung ist verformbar ausgebildet, beispielsweise kann die Ausrichtvorrichtung hierfür ein verformbares Material aufweisen oder ist aus einem verformbaren Material gebildet. Durch die Verformbarkeit ist die Ausrichtvorrichtung bei der Herstellung der Griffbaugruppe an der Griffaußenkante anordenbar und nach der Montage an der Fahrzeugtür von dem Türgriff entfernbar. Ferner ist durch eine verformbare Ausrichtvorrichtung das Risiko einer Beschädigung des Türgriffs bei der Montage und Demontage der Ausrichtvorrichtung reduziert. Vorzugsweise ist die Ausrichtvorrichtung elastisch verformbar ausgebildet, sodass die Ausrichtvorrichtung zur Montage bzw. Demontage am Türgriff aufweitbar ist und sich dann wieder zusammenzieht, sodass ein guter Halt der Ausrichtvorrichtung am Türgriff gewährleistet ist, beispielsweise durch Adhäsion, Klemmkraft, Umschlingung oder dergleichen. Die Ausrichtvorrichtung ist somit von der an der Fahrzeugtür montierten Griffbaugruppe abnehmbar, sodass eine Betätigung des Türgriffs durch die Ausrichtvorrichtung nicht beeinträchtigt werden kann.

Die Ausrichtvorrichtung ist zudem ausgebildet, einen Umfang des Türgriffs zu vergrößern, sodass der zwischen der Griffaußenkante und der Ausnehmungsinnenseite ausgebildete Spalt durch die Ausrichtvorrichtung, vorzugsweise mit einem kleinen Untermaß oder einem kleinen Übermaß, ausfüllbar ist. Weiter bevorzugt weist die Ausrichtvorrichtung eine glatte und/oder reibungsreduzierte Gleitfläche auf, über welche ein Abgleiten an der Ausnehmungsinnenseite verbessert ist. Auf diese Weise ist der Türgriff beim Bewegen in die Ausnehmung über das Zusammenspiel der Ausrichtvorrichtung mit der Ausnehmungsinnenseite zur Ausnehmung ausrichtbar. Zum besseren Entfernen vom Türgriff kann die Ausrichtvorrichtung eine oder mehrere Sollbruchstellen aufweisen.

Eine erfindungsgemäße Griffbaugruppe hat gegenüber herkömmlichen Griffbaugruppen den Vorteil, dass mit einfachen Mitteln sowie auf eine kostengünstige Art und Weise eine besonders leichte Ausrichtbarkeit des Türgriffs zur Ausnehmung bereitgestellt ist, sodass ein umlaufender Spalt zwischen dem Türgriff und der Ausnehmungsinnenseite der Ausnehmung mit vordefinierten Spaltmaßen zuverlässig sowie leicht reproduzierbar einstellbar ist. Somit ist die erfindungsgemäße Griffbaugruppe für eine Massenfertigung besonders geeignet. Durch die Entfernbarkeit der Ausrichtvorrichtung bei montierter Griffbaugruppe ist zudem eine Behinderung des Türgriffs durch die Ausrichtvorrichtung im Gebrauch des Kraftfahrzeugs ausgeschlossen.

Gemäß einer bevorzugten Weiterentwicklung der Erfindung kann bei einer Griffbaugruppe vorgesehen sein, dass die Ausrichtvorrichtung einstückig ausgebildet ist. Unter einer einstückigen Ausrichtvorrichtung wird im Rahmen der Erfindung eine Ausrichtvorrichtung verstanden, die aus einem Werkstoff oder einem Werkstoffgemisch monolithisch hergestellt ist, beispielsweise in einem Spritzgussverfahren oder dergleichen. Durch die Verformbarkeit, vorzugsweise elastische Verformbarkeit, und die einstückige Ausbildung der Ausrichtvorrichtung ist ein besonders guter Halt der Ausrichtvorrichtung am Türgriff gewährleistet, sodass ein ungewolltes Abrutschen vom Türgriff, beispielsweise während des Ausrichtprozesses des Türgriffs zur Fahrzeugtür, bei welchem Kräfte über die Ausrichtvorrichtung übertragen werden, besser vermieden ist. Dies hat den Vorteil, dass mit einfachen Mitteln sowie auf eine kostengünstige Art und Weise eine Montage der Griffbaugruppe an der Fahrzeugtür weiter verbessert ist.

Es ist erfindungsgemäß bevorzugt, dass die Ausrichtvorrichtung Silikon oder Gummi aufweist oder aus Silikon oder Gummi gebildet ist. Derartige Werkstoffe sind gut sowie kostengünstig verfügbar und leicht verarbeitbar. Überdies weisen diese Werkstoffe eine besonders gute Verformbarkeit, insbesondere eine besonders gute elastische Verformbarkeit, und somit eine gute Rückstellung in eine Ursprungsform in einem entlasteten Zustand auf. Ferner ist die Ausrichtvorrichtung mit derartigen Werkstoffen auch direkt am Türgriff erzeugbar, sodass eine Montage am Türgriff entfallen kann. Das Entfernen vom Türgriff am Ende der Montage der Griffbaugruppe kann beispielsweise auch durch Zerstören der Ausrichtvorrichtung erfolgen. Dies hat den Vorteil, dass mit einfachen Mitteln sowie auf eine kostengünstige Art und Weise die Montage der Griffbaugruppe an der Fahrzeugtür weiter verbessert ist.

Weiter bevorzugt weist die Ausrichtvorrichtung eine Traverse auf, über welche ein an der Griffaußenkante angeordneter erster Bereich der Ausrichtvorrichtung mit einem an der Griffaußenkante angeordneten, vom ersten Bereich beabstandet angeordnetem zweiten Bereich verbunden ist. Die Ausrichtvorrichtung weist somit einen Grundkörper auf, welcher sich entlang der Griffaußenkante des Türgriffs erstreckt. Der erste Bereich und der zweite Bereich sind als Bereiche des Grundkörpers ausgebildet und voneinander beabstandet angeordnet. Über die Traverse ist der erste Bereich mit dem zweiten Bereich verbunden. Vorzugsweise ist die Traverse mit dem Grundkörper monolithisch ausgebildet. Erfindungsgemäß können weitere Traversen vorgesehen sein, welche vorzugsweise andere Bereiche des Grundkörpers miteinander verbinden. Die Traverse erstreckt sich vorzugsweise über eine Sichtseite des Türgriffs, also eine Seite des Türgriffs, welche im montierten Zustand wie eine Türaußenfläche der Fahrzeugtür zu einer Fahrzeugtüraußenseite der Fahrzeugtür weist. Durch die Traverse sind eine Stabilität der Ausrichtvorrichtung sowie ein Halt der Ausrichtvorrichtung am Türgriff verbessert. Das Risiko des Abrutschens der Ausrichtvorrichtung beim Ausrichten des Türgriffs zur Ausnehmung ist somit weiter reduziert. Dies hat den Vorteil, dass mit einfachen Mitteln sowie auf eine kostengünstige Art und Weise die Montage der Griffbaugruppe an der Fahrzeugtür weiter verbessert ist.

In einer besonders bevorzugten Ausgestaltung kann bei einer Griffbaugruppe vorgesehen sein, dass der erste Bereich dem zweiten Bereich entgegengesetzt angeordnet ist. Unter einer entgegengesetzten Anordnung wird im Rahmen der Erfindung insbesondere verstanden, dass der erste Bereich an einer ersten Seite der Ausrichtvorrichtung und der zweite Bereich an einer zweiten Seite der Ausrichtvorrichtung angeordnet ist, wobei die erste Seite der zweiten Seite entgegengesetzt ist. Die erste Seite und die zweite Seite sind vorzugsweise als Längsseiten der Ausrichtvorrichtung ausgebildet. Vorzugsweise verläuft die erste Seite parallel zur zweiten Seite. Der erste Bereich und der zweite Bereich sind vorzugsweise derart angeordnet, dass eine Stabilität der Ausrichtvorrichtung durch die Traverse besonders bedarfsgerecht verbessert ist, beispielsweise an Bereichen, die ohne Traverse beim Ausrichten am leichtesten von der Griffaußenkante abrutschen können. Dies hat den Vorteil, dass mit einfachen Mitteln sowie auf eine kostengünstige Art und Weise die Montage der Griffbaugruppe an der Fahrzeugtür weiter verbessert ist.

Vorzugsweise weist die Ausrichtvorrichtung an einem Längsende eine Kappe zum Bedecken des Längsendes des Türgriffs auf. Unter einer Kappe wird im Rahmen der Erfindung beispielsweise eine Ausbildung verstanden, bei welcher das Längsende des Türgriffs von mehreren Seiten umgeben wird. Hierbei wird vorzugsweise auch ein Teil der Sichtseite des Längsendes des Türgriffs von der Kappe bedeckt. Zudem bedeckt die Kappe die Griffaußenkante bzw. die Griffaußenkanten im Bereich des Längsendes des Türgriffs. Vorzugsweise hintergreift die Kappe die Griffaußenkanten. Weiter bevorzugt bedeckt die Kappe einen Teil einer Rückseite des Längsendes des Türgriffs. Das Längsende des Türgriffs ist demnach vorzugsweise freistehend ausgebildet, sodass ein Aufschieben der Kappe über das Längsende erleichtert ist. Durch eine Kappe ist die Stabilität der Ausrichtvorrichtung weiter verbessert. Somit ist auch der Halt der Ausrichtvorrichtung auf dem Türgriff verbessert. Dies hat den Vorteil, dass mit einfachen Mitteln sowie auf eine kostengünstige Art und Weise die Montage der Griffbaugruppe an der Fahrzeugtür weiter verbessert ist.

Gemäß einer bevorzugten Ausführungsform der Erfindung weist die Ausrichtvorrichtung einen verformbaren Grundkörper zum Anordnen auf dem Türgriff und mehrere Zentrierelemente auf, wobei die Zentrierelemente an vom Türgriff wegweisenden Seiten des Grundkörpers an dem Grundkörper gehalten sind. Der Grundkörper ist vorzugsweise aus einem verformbaren Material gebildet. Vorzugsweise ist der Grundkörper aus einem elastisch verformbaren Material gebildet. Weiter bevorzugt ist der Grundkörper monolithisch ausgebildet. Der Grundkörper bedeckt vorzugsweise mindestens 70 % einer Längserstreckung der Griffaußenkante. Besonders bevorzugt bedeckt der Grundkörper über 80 % der Längserstreckung der Griffaußenkante. Es kann erfindungsgemäß vorgesehen sein, dass der Grundkörper die gesamte Längserstreckung der Griffaußenkante bedeckt. Die Zentrierelemente sind im montierten Zustand der Griffbaugruppe auf einer zur Ausnehmungsinnenseite weisenden Außenseite des Grundkörpers angeordnet. Die Zentrierelemente sind vorzugsweise getrennt voneinander ausgebildet. Weiter bevorzugt sind die Zentrierelemente voneinander beabstandet am Grundkörper verteilt angeordnet. Die Zentrierelemente sind vorzugsweise derart in den Grundkörper integriert, dass ein Bereich der Zentrierelemente von Grundkörpermaterial umgeben ist und ein anderer Bereich der Zentrierelemente nach außen frei steht und somit den Grundkörper vor Verschleiß schützt. Dies hat den Vorteil, dass mit einfachen Mitteln sowie auf eine kostengünstige Art und Weise die Montage der Griffbaugruppe an der Fahrzeugtür weiter verbessert ist.

Besonders bevorzugt weisen die Zentrierelemente ein härteres Material als der Grundkörper auf. Die Zentrierelemente können beispielsweise ASA, ABS, COC, PA, PS, PTFE oder dergleichen aufweisen. Die Zentrierelemente weisen vorzugsweise eine glatte Oberfläche mit einem verhältnismäßig geringen Reibwert auf. Die Zentrierelemente weisen vorzugsweise in Montagerichtung der Griffbaugruppe in die Ausnehmung eine größere Erstreckung als quer zur Montagerichtung auf. Vorzugsweise weisen die Zentrierelemente zur Türgriffaußenseite hin eine abnehmende Dicke auf, sodass der Zentriervorgang des Türgriffs in der Ausnehmung erleichtert ist. Es kann erfindungsgemäß vorgesehen sein, dass sich die Zentrierelemente über die Türgriffaußenseite hinweg erstrecken, beispielsweise um eine Angriffsfläche, insbesondere für eine Zange oder Finger eines Arbeiters, zum Abziehen der Ausrichtvorrichtung vom Türgriff bereitzustellen. Dies hat den Vorteil, dass mit einfachen Mitteln sowie auf eine kostengünstige Art und Weise die Montage der Griffbaugruppe an der Fahrzeugtür weiter verbessert ist.

Es ist erfindungsgemäß bevorzugt, dass die Ausrichtvorrichtung die Griffaußenkante umgreift. Unter einem Umgreifen wird im Rahmen der Erfindung verstanden, dass die Ausrichtvorrichtung mindestens einen Bereich der Griffaußenkante, vorzugsweise mehrere Bereiche der Griffaußenkante und besonders bevorzugt fast alle Bereiche der Griffaußenkante oder die gesamte Griffaußenkante von mehreren Seiten umfasst, beispielsweise wie bei einer Feder-Nut-Anordnung. Durch das Umgreifen der Griffaußenkante ist das Risiko des unbeabsichtigten Abrutschens der Ausrichtvorrichtung vom Türgriff während des Ausrichtvorgangs reduziert. Das Umgreifen ist vorzugsweise derart ausgebildet, dass ein beabsichtigtes Entfernen der Ausrichtvorrichtung vom Türgriff, beispielsweise zerstörungsfrei oder durch Zerstören der Ausrichtvorrichtung, weiterhin gewährleistet ist. Dies hat den Vorteil, dass mit einfachen Mitteln sowie auf eine kostengünstige Art und Weise die Montage der Griffbaugruppe an der Fahrzeugtür weiter verbessert ist.

Gemäß einem zweiten Aspekt der Erfindung wird die Aufgabe durch ein Verfahren zum Montieren eines Türgriffs an einer Fahrzeugtür für ein Kraftfahrzeug gelöst. Das Verfahren weist auf:
- Bereitstellen einer erfindungsgemäßen Griffbaugruppe,
- Bereitstellen einer Fahrzeugtür mit einer Ausnehmung für den Türgriff der Griffbaugruppe,
- Heranbewegen der Griffbaugruppe von einer Fahrzeugtürinnenseite der Fahrzeugtür zur Ausnehmung derart, dass die Griffaußenkante des Türgriffs in die Ausnehmung ragt,
- Ausrichten des Türgriffs zur Ausnehmung über die Ausrichtvorrichtung,
- Befestigen der Türgriffmechanik an der Fahrzeugtür, und
- Entfernen der Ausrichtvorrichtung von dem Türgriff über die Fahrzeugtüraußenseite.

Die Griffbaugruppe wird derart bereitgestellt, dass der Türgriff an der Türgriffmechanik gehalten und die Ausrichtvorrichtung an der Griffaußenkante des Türgriffs angeordnet ist. Die Fahrzeugtür kann beispielsweise in einem an einer Karosserie des Kraftfahrzeugs gehaltenen Zustand bereitgestellt werden. Die Fahrzeugtür weist ein Türblech auf, in welchem die Ausnehmung für den Türgriff ausgebildet ist. Die Ausnehmung ist durchgängig ausgebildet und somit zur Fahrzeugtüraußenseite und der Fahrzeugtürinnenseite hin offen ausgebildet.

Die Griffbaugruppe wird von der Fahrzeugtürinnenseite der Fahrzeugtür zur Ausnehmung derart heranbewegt, dass die Griffaußenkante des Türgriffs in die Ausnehmung ragt. Somit ragt auch die Ausrichtvorrichtung in die Ausnehmung. Durch ein weiteres heranbewegen der Türgriffmechanik an die Fahrzeugtür gerät die Ausrichtvorrichtung mit der Ausnehmungsinnenseite in Eingriff. Durch eine hieraus resultierende Querkraft wird der Türgriff zur Ausnehmung ausgerichtet. Wenn die Türgriffmechanik die Fahrzeugtürinnenseite in einer Endlage kontaktiert, ist der Ausrichtvorgang abgeschlossen und der Türgriff zur Ausnehmung ausgerichtet. Zwischen der Griffaußenkante des Türgriffs und der Ausnehmungsinnenseite ist nunmehr ein vordefinierter Spalt ausgebildet, welcher durch die Ausrichtvorrichtung ausgefüllt ist.

In diesem ausgerichteten Zustand wird die Türgriffmechanik an der Fahrzeugtür befestigt. Hierbei wird vorzugsweise ein Gehäuse der Türgriffmechanik an der Fahrzeugtürinnenseite befestigt, beispielsweise durch Schrauben, Bolzen, Niete oder dergleichen. Somit ist eine Relativbewegung der Türgriffmechanik zur Fahrzeugtür verhindert. Schließlich wird die Ausrichtvorrichtung über die Fahrzeugtüraußenseite vom Türgriff entfernt, beispielsweise durch Ziehen an der Ausrichtvorrichtung, Zerreißen der Ausrichtvorrichtung oder dergleichen.

Bei dem erfindungsgemäßen Verfahren zum Montieren eines Türgriffs an einer Fahrzeugtür für ein Kraftfahrzeug ergeben sich sämtliche Vorteile, die bereits zu einer Griffbaugruppe für ein Kraftfahrzeug gemäß dem ersten Aspekt der Erfindung beschrieben worden sind. Demnach hat das erfindungsgemäße Verfahren gegenüber herkömmlichen Verfahren den Vorteil, dass mit einfachen Mitteln sowie auf eine kostengünstige Art und Weise eine leichte Ausrichtung des Türgriffs zur Ausnehmung gewährleistet ist, sodass ein umlaufender Spalt zwischen dem Türgriff und der Ausnehmungsinnenseite der Ausnehmung mit vordefinierten Spaltmaßen zuverlässig sowie leicht reproduzierbar eingestellt ist. Somit ist das erfindungsgemäße Verfahren für eine Massenfertigung besonders geeignet. Durch das Entfernen der Ausrichtvorrichtung bei montierter Griffbaugruppe ist zudem eine Behinderung des Türgriffs durch die Ausrichtvorrichtung im Gebrauch des Kraftfahrzeugs ausgeschlossen.

Eine erfindungsgemäße Griffbaugruppe sowie ein erfindungsgemäßes Verfahren werden nachfolgend anhand von Zeichnungen näher erläutert. Es zeigen jeweils schematisch:
- Figur 1: in einer Frontalansicht eine Griffbaugruppe gemäß einer bevorzugten ersten Ausführungsform der Erfindung,
- Figur 2: in einer Draufsicht die Griffbaugruppe aus Figur 1,
- Figur 3: in einer Schnittdarstellung ein Ausschnitt der Griffbaugruppe aus Figur 2,
- Figur 4: in einer Schnittdarstellung ein Ausschnitt einer Griffbaugruppe gemäß einer bevorzugten zweiten Ausführungsform der Erfindung, und
- Figur 5: in einem Ablaufdiagramm eine bevorzugte Ausführungsform eines erfindungsgemäßen Verfahrens.

Elemente mit gleicher Funktion und Wirkungsweise sind in den Figuren 1 bis 5 jeweils mit denselben Bezugszeichen versehen.

In Fig. 1 ist eine Griffbaugruppe 1 gemäß einer bevorzugten ersten Ausführungsform der Erfindung schematisch in einer Frontalansicht von einer Fahrzeugtüraußenseite A dargestellt. Fig. 2 zeigt die Griffbaugruppe 1 aus Fig. 1 schematisch in einer Draufsicht. Die Griffbaugruppe 1 weist eine Türgriffmechanik 2 und einen an der Türgriffmechanik 2 gehaltenen Türgriff 3 auf. An einer Griffaußenkante 7 des Türgriffs 3 ist ein Grundkörper 14 einer Ausrichtvorrichtung 8 der Griffbaugruppe 1 derart angeordnet, dass der Grundkörper 14 die Griffaußenkante 7 von mehreren Seiten umgibt. Der Grundkörper 14 weist ein elastisches Material auf, sodass der Grundkörper 14 unter einer Vorspannung am Türgriff 3 gehalten ist und durch Dehnen vom Türgriff 3 entfernbar ist.

Die Ausrichtvorrichtung 8 weist eine Traverse 9 auf, über welche ein erster Bereich 10 des Grundkörpers 14 mit einem zweiten Bereich 11 des Grundkörpers 14 verbunden ist. Der erste Bereich 10 und der zweite Bereich 11 sind an entgegengesetzten Längsseiten des Grundkörpers 14 angeordnet. Die Traverse 9 ist vorzugsweise aus demselben Material wie der Grundkörper 14 hergestellt. Weiter bevorzugt ist die Traverse 9 monolithisch mit dem Grundkörper 14 ausgebildet. Erfindungsgemäß können auch weitere Traversen 9 vorgesehen sein. An einem Längsende 12 des Türgriffs 3 weist die Ausrichtvorrichtung 8 eine Kappe 13 auf, welche das Längsende 12 des Türgriffs 3 zur Fahrzeugtüraußenseite A hin abdeckt und von mehreren Seiten umgibt. Die Kappe 13 ist beispielsweise durch Aufschieben von der Seite an dem Längsende 12 angebracht. Vorzugsweise ist die Kappe 13 aus demselben Material wie der Grundkörper 14 hergestellt. Es ist erfindungsgemäß bevorzugt, dass die Kappe 13 monolithisch mit dem Grundkörper 14 ausgebildet ist.

Der Türgriff 3 ist in einer Ausnehmung 4 einer Fahrzeugtür 5 angeordnet und über die Ausrichtvorrichtung 8 derart zur Ausnehmung 4 ausgerichtet, dass zwischen der Griffaußenkante 7 und einer Ausnehmungsinnenseite 6 der Ausnehmung 4 ein umlaufender Spalt mit vordefinierten Abmessungen ausgebildet ist. In diesem ausgerichteten Zustand ist der Spalt durch den Grundkörper 14 der Ausrichtvorrichtung 8 vollständig ausgefüllt. Der Grundkörper 14 ist durch die Ausnehmungsinnenseite 6 und den Türgriff 3 zudem leicht komprimiert. Die Griffbaugruppe 1 ist somit ausgerichtet, sodass die Türgriffmechanik 2 auf der Fahrzeugtürinnenseite I an der Fahrzeugtür 5 befestigbar ist.

In Fig. 3 ist ein Ausschnitt der Griffbaugruppe 1 aus Fig. 2 schematisch in einer Schnittdarstellung abgebildet. In dieser Ansicht ist deutlich erkennbar, dass der Grundkörper 14 der Ausrichtvorrichtung 8 die Griffaußenkanten 7 des Türgriffs 3 umgreift, sodass ein guter Halt der Ausrichtvorrichtung 8 am Türgriff 3 gewährleistet ist. Zur Fahrzeugtüraußenseite A hin weist die Ausrichtvorrichtung 8 Rundungen auf, sodass ein Anordnen der Griffbaugruppe 1 in der Ausnehmung 4 erleichtert ist.

Fig. 4 zeigt einen Ausschnitt einer Griffbaugruppe 1 gemäß einer bevorzugten zweiten Ausführungsform der Erfindung schematisch in einer Schnittdarstellung. Die Griffbaugruppe 1 gemäß der zweiten Ausführungsform der Erfindung unterscheidet sich von der Griffbaugruppe 1 gemäß der ersten Ausführungsform der Erfindung in der Ausbildung der Ausrichtvorrichtung 8. An Außenseiten des Grundkörpers 14 der Ausrichtvorrichtung 8 sind mehrere Zentrierelemente 15 aus einem härteren Material als der Grundkörper 14 angeordnet. Die Zentrierelemente 15 können beispielsweise teilweise von dem Grundkörper 14 umgossen sein, sodass die Zentrierelemente 15 fest am Grundkörper 14 gehalten sind. Die Zentrierelemente 15 weisen einen keilförmigen Querschnitt auf, wobei eine Keilspitze zur Fahrzeugtüraußenseite A weist. Durch die Zentrierelemente 15 ist ein leichtes Anordnen der Griffbaugruppe 1 an der Ausnehmung 4 sowie ein leichtes Ausrichten des Türgriffs 3 zur Ausnehmung 4 verbessert.

Fig. 5 zeigt eine bevorzugte Ausführungsform eines erfindungsgemäßen Verfahrens schematisch in einem Ablaufdiagramm. In einer ersten Verfahrensaktion 100 wird eine erfindungsgemäße Griffbaugruppe 1 bereitgestellt. Die Griffbaugruppe 1 weist eine Türgriffmechanik 2 auf, an welcher ein Türgriff 3 der Griffbaugruppe 1 gehalten ist. An einer umlaufenden Griffaußenkante 7 des Türgriffs 3 ist ein Grundkörper 14 einer Ausrichtvorrichtung 8 gehalten.

In einer zweiten Verfahrensaktion 200 wird eine Fahrzeugtür 5 für ein Kraftfahrzeug bereitgestellt. In einer Wandung der Fahrzeugtür 5 ist eine Ausnehmung 4 für den Türgriff 3 ausgebildet. Die Ausnehmung 4 erstreckt sich von der Fahrzeugtürinnenseite I zur Fahrzeugtüraußenseite A und ist durchgängig ausgebildet.

In einer dritten Verfahrensaktion 300 wird die Griffbaugruppe 1 von der Fahrzeugtürinnenseite I der Fahrzeugtür 5 zur Ausnehmung 4 derart heranbewegt, dass die Griffaußenkante 7 des Türgriffs 3 in die Ausnehmung 4 ragt. Hierbei kann die Ausrichtvorrichtung 8 eine Ausnehmungsinnenseite 6 der Ausnehmung 4 an einer oder mehreren Stellen kontaktieren. Somit ist die Griffbaugruppe 1 zum Ausrichten des Türgriffs 3 zur Ausnehmung 4 bereit.

In einer vierten Verfahrensaktion 400 wird der Türgriff 3 über die Ausrichtvorrichtung 8 zur Ausnehmung 4 ausgerichtet. Dies erfolgt über ein weiteres Bewegen der Türgriffmechanik 2 zur Fahrzeugtür 5, bis die Türgriffmechanik 2 bzw. ein Gehäuse der Türgriffmechanik 2 die Fahrzeugtür 5 von der Fahrzeugtürinnenseite I kontaktiert, sodass ein weiteres Heranbewegen der Türgriffmechanik 2 an die Fahrzeugtür 5 formschlüssig verhindert ist. Das weitere Heranbewegen bewirkt eine Querkraft zwischen der Ausnehmungsinnenseite 6 und der Ausrichtvorrichtung 8, über welche der Türgriff 3 zur Ausnehmung 4 ausgerichtet wird. Im fertig ausgerichteten Zustand schließt die Außenseite des Türgriffs 3 vorzugsweise bündig mit einer Außenfläche der Fahrzeugtür 5 auf der Fahrzeugtüraußenseite A ab.

In einer fünften Verfahrensaktion 500 wird die Türgriffmechanik 2 bzw. ein Gehäuse der Türgriffmechanik 2 auf der Fahrzeugtürinnenseite I an der Fahrzeugtür 5 befestigt. Somit ist eine relative Position der Türgriffmechanik 2 zur Fahrzeugtür 5 in dem ausgerichteten Zustand festgesetzt, in welchem zwischen der Griffaußenkante 7 und der Ausnehmungsinnenseite 6 ein vordefinierter Spalt ausgebildet ist. In einer sechsten Verfahrensaktion 600 wird die Ausrichtvorrichtung 8 von der Fahrzeugtürinnenseite I weg über die Fahrzeugtüraußenseite A vom Türgriff 3 entfernt, beispielsweise durch Abziehen.

### Bezugszeichenliste

- 1: Griffbaugruppe
- 2: Türgriffmechanik
- 3: Türgriff
- 4: Ausnehmung
- 5: Fahrzeugtür
- 6: Ausnehmungsinnenseite
- 7: Griffaußenkante
- 8: Ausrichtvorrichtung
- 9: Traverse
- 10: erster Bereich
- 11: zweiter Bereich
- 12: Längsende
- 13: Kappe
- 14: Grundkörper
- 15: Zentrierelement

- 100: erste Verfahrensaktion
- 200: zweite Verfahrensaktion
- 300: dritte Verfahrensaktion
- 400: vierte Verfahrensaktion
- 500: fünfte Verfahrensaktion
- 600: sechste Verfahrensaktion

- A: Fahrzeugtüraußenseite
- I: Fahrzeugtürinnenseite

## Patentansprüche

1. Griffbaugruppe (1) für ein Kraftfahrzeug, aufweisend eine Türgriffmechanik (2) und einen an der Türgriffmechanik (2) bewegbar gehaltenen Türgriff (3), wobei der Türgriff (3) zur Anordnung in einer Ausnehmung (4) einer Fahrzeugtür (5) des Kraftfahrzeugs unter Ausbildung eines umlaufenden Spalts zwischen dem Türgriff (3) und einer Ausnehmungsinnenseite (6) der Ausnehmung (4) ausgebildet ist,
**dadurch gekennzeichnet,**
**dass** an einer umlaufenden Griffaußenkante (7) des Türgriffs (3) eine verformbar ausgebildete Ausrichtvorrichtung (8) zum seitlichen Ausrichten des Türgriffs (3) zur Ausnehmung (4) angeordnet ist.

2. Griffbaugruppe (1) nach Anspruch 1,
**dadurch gekennzeichnet,**
**dass** die Ausrichtvorrichtung (8) einstückig ausgebildet ist.

3. Griffbaugruppe (1) nach Anspruch 1 oder 2,
**dadurch gekennzeichnet,**
**dass** die Ausrichtvorrichtung (8) Silikon oder Gummi aufweist oder aus Silikon oder Gummi gebildet ist.

4. Griffbaugruppe (1) nach einem der vorangegangenen Ansprüche,
**dadurch gekennzeichnet,**
**dass** die Ausrichtvorrichtung (8) eine Traverse (9) aufweist, über welche ein an der Griffaußenkante (7) angeordneter erster Bereich (10) der Ausrichtvorrichtung (8) mit einem an der Griffaußenkante (7) angeordneten, vom ersten Bereich (10) beabstandet angeordnetem zweiten Bereich (11) verbunden ist.

5. Griffbaugruppe (1) nach Anspruch 4,
**dadurch gekennzeichnet,**
**dass** der erste Bereich (10) dem zweiten Bereich (11) entgegengesetzt angeordnet ist.

6. Griffbaugruppe (1) nach einem der vorangegangenen Ansprüche,
**dadurch gekennzeichnet,**
**dass** die Ausrichtvorrichtung (8) an einem Längsende (12) eine Kappe (13) zum Bedecken des Längsendes (12) des Türgriffs (3) aufweist.

7. Griffbaugruppe (1) nach einem der vorangegangenen Ansprüche,
**dadurch gekennzeichnet,**
**dass** die Ausrichtvorrichtung (8) einen verformbaren Grundkörper (14) zum Anordnen auf dem Türgriff (3) und mehrere Zentrierelemente (15) aufweist, wobei die Zentrierelemente (15) an vom Türgriff (3) wegweisenden Seiten des Grundkörpers (14) an dem Grundkörper (14) gehalten sind.

8. Griffbaugruppe (1) nach Anspruch 7,
**dadurch gekennzeichnet,**
**dass** die Zentrierelemente (15) ein härteres Material als der Grundkörper (14) aufweisen.

9. Griffbaugruppe (1) nach einem der vorangegangenen Ansprüche,
**dadurch gekennzeichnet,**
**dass** die Ausrichtvorrichtung (8) die Griffaußenkante (7) umgreift.

10. Verfahren zum Montieren eines Türgriffs (3) an einer Fahrzeugtür (5) für ein Kraftfahrzeug, aufweisend:
- Bereitstellen einer Griffbaugruppe (1) nach einem der vorangegangenen Ansprüche,
- Bereitstellen einer Fahrzeugtür (5) mit einer Ausnehmung (4) für den Türgriff (3) der Griffbaugruppe (1),
- Heranbewegen der Griffbaugruppe (1) von einer Fahrzeugtürinnenseite (I) der Fahrzeugtür (5) zur Ausnehmung (4) derart, dass die Griffaußenkante (7) des Türgriffs (3) in die Ausnehmung (4) ragt,
- Ausrichten des Türgriffs (3) zur Ausnehmung (4) über die Ausrichtvorrichtung (8),
- Befestigen der Türgriffmechanik (2) an der Fahrzeugtür (5), und
- Entfernen der Ausrichtvorrichtung (8) von dem Türgriff (3) über die Fahrzeugtüraußenseite (A).
